# EUROPÄISCHE PATENTSCHRIFT

(11) **EP 0 814 238 B1**
(45) Veröffentlichungstag und Bekanntmachung des Hinweises auf die Patenterteilung: **19.01.2000**
(21) Anmeldenummer: 97106783.0
(22) Anmeldetag: 24.04.1997
(51) Int. Cl.: F01L 9/04, F01L 1/24

(54) **Elektromagnetische Betätigungsvorrichtung für Brennkraftmaschinen-Hubventile**
Electromagnetic actuating device for lift valves of internal combustion engines
Dispositif électromagnétique d'actionnement de soupapes à levée pour moteurs à combustion interne

(30) Priorität: 18.06.1996 DE 19624296
(43) Veröffentlichungstag der Anmeldung: 29.12.1997
(73) Patentinhaber: Bayerische Motoren Werke Aktiengesellschaft, 80788 München (DE)
(72) Erfinder: Treffler, Karl, 86453 Dasing (DE)

(56) Entgegenhaltungen:
- EP-A- 0 405 189
- GB-A- 2 137 420
- US-A- 5 127 375

## Beschreibung

Die Erfindung betrifft eine elektromagnetische Betätigungsvorrichtung für Brennkraftmaschinen-Hubventile mit einem im Aktuatorgehäuse der Betätigungsvorrichtung geführten Ventilbetätigungsstößel, der unter Zwischenwirkung eines hydraulischen Ventilspiel-Ausgleichselementes auf den Schaft des Hubventiles einwirkt. Zum bekannten Stand der Technik wird auf die EP-A-405 189 verwiesen.

Eine elektromagnetische Hubventil-Betätigungsvorrichtung hat immense Vorteile, da die sog. Ventilsteuerzeiten, d. h. der Öffnungszeitpunkt und der Schließzeitpunkt der Hubventile, sowie der Ventilhub und Ventilhubverlauf frei einstellbar sind. Dabei sollte jedoch auch an einer derartigen elektromagnetischen Hubventil-Betätigungsvorrichtung irgendeine Möglichkeit zum Ausgleich des Ventilspieles vorgesehen sein, insbesondere in Zusammenwirkung mit einem an sich bekannten Ventilspiel-Ausgleichselement. Eine mögliche Konstruktion hierfür ist in der oben genannten Schrift gezeigt, wobei das Ventilspiel-Ausgleichselement im Innenraum des Aktuatorgehäuses, genauer im darin vorgesehenen Anker, der zwischen den beiden Elektromagnetspulen des Aktuatorgehäuses längsverschiebbar geführt ist, angeordnet ist.

Eine derartige Anordnung des Ventilspielausgleichselementes birgt jedoch eine Reihe von Nachteilen. So muß ein üblicherweise hydraulisches Ventilspiel-Ausgleichselement mit einem geeigneten Hydraulikmedium - üblicherweise wird hierfür das Schmieröl der Brennkraftmaschine verwendet - versorgt werden, was im Innenraum des Aktuatorgehäuses äußerst problematisch ist, da die Magnetspulen und der zwischen diesen bewegte Anker nicht mit dem Brennkraftmaschinen-Schmieröl beaufschlagt werden dürfen. Ferner verursacht das im Anker angeordnete Ventilspiel-Ausgleichselement eine Störung des Magnetflusses im Anker bzw. allgemein eine Störung der Magnetfeldlinien. Ferner besteht der Anker aus Weicheisen und erlaubt somit nicht den direkten Einbau eines einfachsten, lediglich aus einem Kolben sowie einem Federelement bestehenden (an sich gängigen) Ventilspiel-Ausgleichselementes, da dieses nicht längsverschiebbar direkt im Anker gelagert sein kann.

Aufgabe der vorliegenden Erfindung ist es, eine demgegenüber verbesserte Anordnung eines an sich bekannten hydraulischen Ventilspiel-Ausgleichselementes aufzuzeigen.
Zur Lösung dieser Aufgabe ist vorgesehen, daß das Ventilspiel-Ausgleichselement in einem zwischen dem Ventilbetätigungsstößel und dem Hubventil-Schaft angeordneten Tassenstößel eingesetzt ist, der seinerseits in Ventilachsrichtung verschiebbar in einer Bodenplatte des Aktuatorgehäuses geführt ist, wobei der Außendurchmesser des Tassenstößels klein gegenüber demjenigen des Aktuatorgehäuses und im wesentlichen nur um die doppelte Wandstärke der Tassenstößel-Wand größer als der Außendurchmesser des gängigen Ventilspiel-Ausgleichselementes ist.

Mit diesen Merkmalen ist es zunächst einmal möglich, ein hydraulisches Ventilspiel-Ausgleichselement mit einem geeigneten Hydraulikmedium zu versorgen, ohne daß dieses Hydraulikmedium in den Innenraum des Aktuatorgehäuses gelangt, wobei eine vorteilhafte Anordnung des entsprechenden Versorgungskanales in Anspruch 2 angegeben ist. Ferner verursacht das nun nicht mehr innerhalb des Aktuatorgehäuses angeordnete Ventilspiel-Ausgleichselement keine Störung der Magnetfeldlinien zwischen dem Anker und den Magnetspulen. Der vorgeschlagene Tassenstößel erlaubt nun den direkten Einbau eines einfachsten, lediglich aus einem Kolben sowie einem Federelement bestehenden (an sich gängigen) Ventilspiel-Ausgleichselementes, und um dabei die bewegten Massen - wie wünschenswert - so gering als möglich zu halten, ist der Durchmesser des Tassenstößels wie angegeben minimiert.

Näher erläutert wird die Erfindung anhand zweier bevorzugter Ausführungsbeispiele, wobei in den beiden Figuren 1, 2 jeweils ein Längsschnitt durch eine elektromagnetische Betätigungsvorrichtung mit zu betätigendem Hubventil dargestellt ist und gleiche Bauelemente stets mit gleichen Bezugsziffern bezeichnet sind. Fig. 3 zeigt vergrößert die Umgebung des Ventilspiel-Ausgleichselementes aus Fig. 2.

Zur Betätigung eines Brennkraftmaschinen-Hubventiles 1, das in bekannter Weise im Brennkraftmaschinen-Zylinderkopf 2 angeordnet ist, ist eine in ihrer Gesamtheit mit 3 bezeichnete elektromagnetische Betätigungsvorrichtung vorgesehen. Diese besteht aus einem sog. Aktuatorgehäuse 4, innerhalb dessen zwei Magnetspulen 5 angeordnet sind, zwischen denen eine Ankerplatte 6 in Ventilachsrichtung 7 längsverschiebbar gelagert ist. Diese Ankerplatte 6 wird durch die entsprechend erregten Magnetspulen 5 bewegt und überträgt ihre Bewegung über einen Ventilbetätigungsstößel 8 letztlich auf den Schaft 1' des Hubventiles 1.

Zwischen dem dem Schaft 1' zugewandten Ende des Ventilbetätigungsstößels 8 sowie dem freien Ende des Schaftes 1' ist ein Tassenstößel 9 vorgesehen, der ein übliches, gängiges Ventilspiel-Ausgleichselement 10 trägt, wobei sich die beiden Enden dieses Ausgleichselementes 10 an der Innenseite des Tassenstößels 9 einerseits und am freien Ende des Schaftes 1' andererseits abstützen. Der Tassenstößel 9 ist dabei in einer sog. Bodenplatte 4' des Aktuatorgehäuses 4 geführt und zwar ebenfalls längsverschiebbar in Ventilachsrichtung 7, um die Bewegung des Ventilbetätigungsstößels 8 auf das Hubventil 1 übertragen zu können.

Beim Ausführungsbeispiel nach Fig. 1 ist die tatsächlich plattenförmig gestaltete Bodenplatte 4' mit einer entprechenden kreiszylindrischen Aufnahme 11 versehen, in welcher der Tassenstößel 9 direkt verschiebbar gelagert ist. Gegen Herausfallen bei der Montage gesichert ist der Tassenstößel 9 dabei mittels eines Sprengringes 12, wobei eine Nut 13 in der Außenwand des Tassenstößels 9 die freie Verschiebbarkeit gegenüber dem Sprengring 12 im benötigten Umfang sicherstellt. Beim Ausführungsbeispiel nach Fig. 2 ist der Tassenstößel 9 in einer Büchse 14 geführt, die in die Aufnahme 11 der hier dicker gestalteten Bodenplatte 4' - diese nimmt zusätzliche die untere Magnetspule 5 auf - eingesetzt ist. Auch beim Ausführungsbeispiel nach Fig. 2 ist der Tassenstößel 9 über einen Sprengring 12 wieder gegen Herausfallen gesichert.

Wie ersichtlich ist bei beiden Ausführungsbeispielen der Außendurchmesser des Tassenstößels 9 klein gegenüber demjenigen des Aktuatorgehäuses 4, d. h. der Außendurchmesser des Tassenstößels 9 beträgt im wesentlichen nur den um die doppelte Wandstärke der Tassenstößel-Wand vergrößerten Außendurchmesser des gängigen Ventilspiel-Ausgleichselementes 10. Insofern unterscheidet sich dieser im Hinblick auf ein minimales Eigengewicht optimierte Tassenstößel 9 wesentlich von gängigen Tassenstößeln, die üblicherweise direkt im Brennkraftmaschinen-Zylinderkopf gelagert sind, ein Ausgleichselement aufnehmen und dabei direkt von Nocken betätigt werden.

In der Bodenplatte 4' verläuft ein Ölversorgungskanal 15 für das hydraulische Ventilspiel-Ausgleichselement 10, der einerseits über einen Stichkanal 16' mit einem Ölkanal 16 im Zylinderkopf 2 in Verbindung steht und andererseits an der Außenwand des Tassenstößels 9 mündet. Von hier gelangt das Hydraulikmedium bzw. Schmieröl wie üblich zum hydraulischen Ventilspiel-Ausgleichselement 10. Der detaillierte Aufbau des Aktuatorgehäuses 4 sowie die Lagerung der elektromagnetischen Betätigungsvorrichtung 3 im Zylinderkopf 2 ist an dieser Stelle nicht näher beschrieben und kann gestaltet sein wie in der nicht vorveröffentlichten Patentanmeldung 196 11 547, jedoch kann dies sowie eine Vielzahl weiterer Details durchaus abweichend von den gezeigten Ausführungsbeispielen gestaltet sein, ohne den Inhalt der Patentansprüche zu verlassen.

## Patentansprüche

1. Elektromagnetische Betätigungsvorrichtung für Brennkraftmaschinen-Hubventile (1) mit einem im Aktuatorgehäuse (4) der Betätigungsvorrichtung (3) geführten Ventilbetätigungsstößel (8), der unter Zwischenwirkung eines hydraulischen Ventilspiel-Ausgleichselementes (10) auf den Schaft (1') des Hubventiles (1) einwirkt,
dadurch gekennzeichnet, daß das Ventilspiel-Ausgleichselement (10) in einen zwischen dem Ventilbetätigungsstößel (8) und dem Hubventil-Schaft (1') angeordneten Tassenstößel (9) eingesetzt ist, der seinerseits in Ventilachsrichtung (7) verschiebbar in einer Bodenplatte (4') des Aktuatorgehäuses (4) geführt ist, wobei der Außendurchmesser des Tassenstößels (9) klein gegenüber demjenigen des Aktuatorgehäuses (4) und im wesentlichen nur um die doppelte Wandstärke der Tassenstößel-Wand größer als der Außendurchmesser des gängigen Ventilspiel-Ausgleichselementes (9) ist.

2. Betätigungsvorrichtung nach Anspruch 1,
dadurch gekennzeichnet, daß durch die Bodenplatte (4') ein Ölversorgungskanal (15) für das hydraulische Ventilspiel-Ausgleichselement (10) verläuft.

## Claims

1. An electromagnetic actuating device for gate valves (1) of internal combustion engines, comprising a valve-actuating push rod (8) guided in the casing (4) of the actuating device (3) and acting on the shank (1') of the gate valve (1) with interposition of a hydraulic valve clearance-compensating element (10),
characterised in that the valve clearance-compensating element (10) is inserted into a cup push rod (9) which is disposed between the valve-actuating push rod (8) and the gate valve shaft (1') and is guided for movement in the axial direction (7) of the valve in a baseplate (4') of the actuator casing (4), wherein the outer diameter of the cup push rod (9) is small compared with that of the actuator casing (4) and is greater than the outer diameter of the conventional valve clearance-compensating element (9) substantially by only twice the thickness of the cup push-rod wall.

2. An actuating device according to claim 1, characterised in that a duct (15) for supplying oil to the hydraulic valve clearance-compensating element (10) runs through the baseplate (4').

## Revendications

1. Dispositif d'actionnement électromagnétique des soupapes à levée (1) d'un moteur à combustion interne comprenant un poussoir d'actionnement de soupape (8) guidé dans le corps (4) de l'actionneur d'un dispositif d'actionnement (3), ce poussoir agissant avec interposition d'un compensateur hydraulique de jeu (10) sur la tige (1') de la soupape à levée (1),
caractérisé en ce que
- le compensateur de jeu de soupapes (10) est placé dans un poussoir en forme de gobelet (9) prévu entre le poussoir d'actionnement de soupape (8) et la tige (1') de la soupape, ce poussoir étant guidé de manière coulissante dans la direction de l'axe de soupape (7) dans la plaque de fond (4') du corps (4) de l'actionneur,
- le diamètre extérieur du poussoir en forme de gobelet (9) étant petit par rapport à celui du corps (4) de l'actionneur et ne dépassant principalement le diamètre extérieur d'un compensateur usuel de jeu de soupapes (10) que du double de l'épaisseur de la paroi du poussoir en forme de gobelet.

2. Dispositif d'actionnement selon la revendication 1,
caractérisé en ce que
la plaque de fond (4') est traversée par un canal d'alimentation en huile (15) pour le compensateur hydraulique de jeu de soupapes (10).
